# EUROPÄISCHE PATENTSCHRIFT

(11) **EP 0 891 474 B1**
(45) Veröffentlichungstag und Bekanntmachung des Hinweises auf die Patenterteilung: **17.11.1999**
(21) Anmeldenummer: 97919351.3
(22) Anmeldetag: 14.04.1997
(51) Int. Cl.: F01P 1/02, F02B 63/02

(54) **HANDGEFÜHRTES ARBEITSGERÄT MIT EINEM VERBRENNUNGSMOTOR MIT ELEKTRONISCHER DIREKTEINSPRITZUNG**
HAND-GUIDED APPLIANCE WITH AN INTERNAL COMBUSTION ENGINE WITH DIRECT ELECTRONIC INJECTION
OUTIL GUIDE A LA MAIN, MUNI D'UN MOTEUR A COMBUSTION INTERNE A INJECTION ELECTRONIQUE DIRECTE

(30) Priorität: 12.04.1996 DE 19614462; 12.04.1996 DE 29606668 U
(43) Veröffentlichungstag der Anmeldung: 20.01.1999
(73) Patentinhaber: Dolmar GmbH, 22045 Hamburg (DE)
(72) Erfinder: SINGER, Andreas, D-08427 Fraureuth (DE); SCHÖNHAAR, Jochen, D-22529 Hamburg (DE); MATTHEES, Klaus, D-09599 Freiberg (DE); SIEPMANN, Walter, D-09127 Chemnitz (DE); SCHULZ, Peter, D-09123 Chemnitz (DE); MEHLHOSE, Uwe, D-09123 Chemnitz (DE)
(74) Vertreter: Gerbaulet, Hannes
(86) Internationale Anmeldenummer: EP9701845
(87) Internationale Veröffentlichungsnummer: WO9739228

(56) Entgegenhaltungen:
- DE-A- 3 735 711
- DE-A- 4 142 354
- DE-U- 9 309 436
- FR-A- 2 657 398
- US-A- 4 438 733
- US-A- 5 317 997

## Beschreibung

### Technisches Gebiet

Die Erfindung betrifft ein handgeführtes Arbeitsgerät, insbesondere, Trennschleifer, Freischneidegerät o. dgl., mit einem Verbrennungsmotor, vorzugsweise Zweitaktmotor mit elektronischer Direkteinspritzung des Kraftstoffs, das ein auf der Kurbelwelle angeordnetes Kühlgebläse und im Bereich des Zylinders eine Kühlluftführung, die ein Durchströmen entlang der Kurbelwellenachse bewirkt, aufweist.

### Stand der Technik

Bei der Einspritzung von Kraftstoff in den Verbrennungsmotor wird versucht, diese derart durchzuführen, daß eine gute Gemischaufbereitung bei gleichzeitiger Optimierung der Abgasqualität erzielt wird.

In der DE 41 42 354 A1 wird ein Arbeitsgerät offenbart, das einen Einspritzpumpenblock aufweist, der an einer Montageplatte festgelegt ist, die den Ansaugtrakt für die Verbrennungsluft vom Motorraum trennt. Allerdings führt dies zu einer erhöhten thermischen Belastung des Einspritzpumpenblocks, da dieser eine kompakte Einheit mit der Montageplatte bildet, so daß die Abwärme aus dem Motorraum direkt an die Treibstoff führenden Teile weitergegeben wird, wodurch ein Gasen des Treibstoffes zu beobachten ist.

Auch aus der DE 37 35 711 A1 ist ein handgeführtes Arbeitsgerät bekannt. Bei diesem Arbeitsgerät ist die Einspritzpumpe flexible mit dem Motor verbunden, um mechanische und thermische Belastungen der Einspritzpumpe zu vermeiden. Doch gerade die flexible Verbindung birgt neue Probleme, da die flexible Leitung eine genaue Steuerung erschwert und durch ihre Führung durch nicht gekühlte Bereiche - nahe des Motors - ebenfalls die Gefahr des Gasens des Treibstoffes gegeben ist.

### Darstellung der Erfindung

Es ist daher Aufgabe der Erfindung, gattungsgemäße Zweitaktbrennkraftmaschinen bzw. deren Kraftstoffeinspritzung zu optimieren.

Diese Aufgabe wird durch die Merkmale des Anspruchs 1 gelöst.

Dazu ist erfindungsgemäß vorgesehen, insbesondere bei Motorkettensägen, bei denen der Zylinder zur Kettenschwertlängsachse stehend oder geneigt angeordnet ist, der Ansaugraum mit dem Luftfilter auf der Griffseite befindlich ist und das Kühlgebläse auf der Kurbelwelle sitzt, wobei dem Zylinder eine Kühlluftführung, die ein Durchströmen entlang der Kurbelwellenachse bewirkt, zugeordnet ist, am Zylinder angrenzend eine Trennwand vorzusehen, die den angrenzenden Ansaugraum von der Kühlluftführung trennt, und das Kraftstoffeinspritzventil oberhalb des Einlaßkanals für die angesaugte Luft im Zylinder, vorzugsweise mit Neigung zum Zylinderkopf hin, die Trennwand durchdringend, anzuordnen.

Vorzugsweise ist ein am Zylinder befestigter Ansaugtrakt mit dem Einlaßkanal, das Kraftstoffeinspritzventil oberhalb des Einlaßkanals übergreifend und als Andruckelement für dieses ausgebildet.
Nach einer bevorzugten Ausführungsform ist der Ansaugtrakt mit Stromzuführungskontakten für das elektromagnetisch gesteuerte Kraftstoffeinspritzventil ausgestattet, wobei der Ansaugtrakt die Kraftstoffzu- und/oder -abführung für das elektromagnetisch gesteuerte Kraftstoffeinspritzventil aufweisen kann.

Weiterhin kann der Ansaugtrakt einen Luftfilter und/oder eine Luftführungsstrecke mit einer Anordnung zur Kühlung von Kraftstoff aufweisen.

Nach einer weiteren bevorzugten Ausführungsform ist der Ansaugtrakt mit einer Kontaktleiste ausgestattet, die mit einer komplementären Kontaktleiste an einem Ansaugluftgehäuse, das auch die Trennwand zum Zylinder ausbildet, im Funktionszustand in Eingriff ist, wobei das Ansaugluftgehäuse das Steuergerät für die Speisung des Verbrennungsmotors aufweist.

Insbesondere eine Motorkettensäge, mit einem Verbrennungsmotor und einer Kraftstoffeinspritzanlage ist oftmals in das Gehäuse des Arbeitsgerätes der Kraftstofftank und ein Vorratsbehälter für Schmieröl sowie die Kühlluftführung integriert.

Bekannt ist es, bei Kraftstoffeinspritzanlagen in Fahrzeugen den Druckregeler direkt im Kraftstofftank oder im Bereich der Kraftstoffverteilung am Motor im Motorraum anzuordnen.

Um bei einem handgeführten Arbeitsgerät den Druckregler des Kraftstoffleitungssystems der Kraftstoffeinspritzanlage des Verbrennungsmotors räumlich, funktionell und kühltechnisch günstig anzuordnen, ist erfindungsgemäß vorgesehen, das Druckregelventil der Kraftstoffeinspritzanlage in oder am Kraftstofftank anzuordnen.

Vorzugsweise ist dabei das Druckregelventil derart zu positionieren, daß dieses zusätzlich in den Verteilerraum der Kühlluft hineinreicht oder in diesem angeordnet ist.

Vorteilhafte Weiterbildungen der Erfindung sind in den Unteransprüchen gekennzeichnet.

### Kurze Beschreibung der Zeichnungen

Ausführungsbeispiele der Erfindung werden nachstehend anhand der Zeichnungen näher erläutert. Es zeigen:
- Fig. 1: in einer schematischen Ansicht eine erste Ausführungsform einer Motorkettensäge mit erfindungsgemäßer Anordnung des Druckreglers,
- Fig. 2: in einer schematischen Ansicht eine zweite Ausführungsform einer Motorkettensäge mit erfindungsgemäßer Anordnung des Druckreglers,
- Fig. 3: in einer schematischen Ansicht eine dritte Ausführungsform einer Motorkettensäge mit erfindungsgemäßer Anordnung des Druckreglers, und
- Fig. 4: in einer schematischen Ansicht eine vierte Ausführungsform einer Motorkettensäge mit erfindungsgemäßer Anordnung des Druckreglers.

### Bester Weg zur Ausführung der Erfindung

Die in Fig. 1 dargestellte Motorkettensäge 10 ist in üblicher Weise mit einem nicht näher dargestellten Verbrennungsmotor in einem Gehäuse 11, einem Kettenschwert 12, einem Handgriff 13 und sonstigen Einrichtungen ausgestattet.

Auf der Oberseite 14 des Gehäuses 11 ragt der Zylinder 15, der zum Kettenschwert 12 hin einen Auspuff 16 und zur anderen Seite hin ein Kraftstoffeinspritzventil 17 und einen Ansaugtrakt 18 trägt. Zwischen dem Zylinder 15 und dem Kraftstoffeinspritzventil 17 sowie dem Ansaugtrakt 18 befindet sich eine Schottwand 19, die durch ein Ansaugluftgehäuse 20 mit dem Einlaßkanal 15a und dem Auslaßkanal 15b und ein Kühlluftgehäuse 21 für den Zylinder 15 ausgebildet wird, wobei das Ansaugluftgehäuse 20 aus einem Gehäusedeckel 20a und dem Gehäuseboden 20b besteht.

Das Kraftstoffeinspritzventil 17 ist oberhalb des Ansaugtrakts 18 schräg nach oben weisend angeordnet, wobei beide Einrichtungen die Schottwand 19 durchdringen.

Im Ansaugluftgehäuse 20 ist die elektronische Steuereinheit 22 vorgesehen. Der Ansaugtrakt 18 weist einen Luftfilter 23 auf.

Im Ansaugtrakt 18 ist weiterhin der Drosselklappenstutzen 24 angeordnet.

Mit dem im Bereich des Auspuffs 16 oder im Auslaßkanal 15b des Zylinders 15 angeordneten Abgassensor 25 kann für die Steuereinheit 22 die Abgastemperatur erfaßt werden.

Ein optimales Betriebsverhalten wird erreicht, wenn die in der Zeichnung nicht dargestellte Kraftstoffpumpe in oder am Kraftstofftank 26, im Ansaugluftstrom 27 oder im Kühlluftstrom 28 angeordnet wird.

Die in Fig. 2 bis 4 dargestellte Motorkettensäge 10 besteht aus einem Grundgehäuse 11, an dem ein Handgriff 13 und das Kettenschwert 12 angeordnet sind. In dem Grundgehäuse 11 befinden sich der Kraftstofftank 26, ein Vorratsbehälter für Schmieröl, die Kühlluftführung und der Verbrennungsmotor, die hier nicht näher dargestellt sind und andere übliche Einrichtungen. Auf dem Grundgehäuse 11 befindlich bzw. aus diesem herausragend ist der Zylinder 15, an dem das Magneteinspritzventil 31 sowie eine Einrichtung zum Ansaugen von Verbrennungsluft angeordnet sind.

Der Kraftstofftank 26 ist auf der dem Kettenschwert 12 entgegengesetzten Seite 38 des Grundgehäuses 11 im Bereich des Handgriffes 13 vorgesehen. Der Druckregeler 35 ist im Grundgehäuse 11 plaziert und zwar in dem Teil, in dem auch der Kraftstofftank 26 befindlich ist.

Bei der in Fig. 2 dargestellten Ausführungsform ist in dem auf dem Grundgehäuse 11 angeordneten Ansaugluftgehäuse 20 der Ansaugtrakt 32 mit der Kraftstoff-Rücklaufleitung 34, einem elektronischen Steuergerät 30 und dem Magneteinspritzventil 31 angeordnet.

Der Druckregler 35 der Kraftstoffeinspritzanlage ist erfindungsgemäß außen am Kraftstofftank 26 im Ansaugluftstrom 36 angeordnet. Der dem Kühlluftgehäuse 37 zugeführte Kühlluftstrom 28 wird vom Polrad/Lüfterrad 29 erzeugt und vom Grundgehäuse 11 zum Kühlluftgehäuse 37 geführt.

Bei der in Fig. 3 dargestellten Ausführungsform ist im Unterschied zu der in Fig. 2 dargestellten Ausführungsform vorgesehen, daß der Druckregler 35 der Kraftstoffeinspritzanlage außen am Kraftstofftank 26 im Ansaugluftstrom 36, und zwar erfindungsgemäß in das Ansaugluftgehäuse 20 hineinragend angeordnet ist.

Bei der in Fig. 4 dargestellten Ausführungsform ist demgegenüber vorgesehen, daß der Druckregler 35 der Kraftstoffeinspritzanlage im Kraftstofftank 26, der im Grundgehäuse 11 integriert ist, angeordnet ist.

### Bezugszeichenliste:

- Motorkettensäge: 10
- Gehäuse: 11
- Kettenschwert: 12
- Handgriff: 13
- Oberseite: 14
- Zylinder: 15
- Einlaßkanal des Zylinders: 15a
- Auslaßkanal des Zylinders: 15b
- Auspuff: 16
- Kraftstoffeinspritzventil: 17
- Ansaugtrakt: 18
- Schottwand: 19
- Ansaugluftgehäuse: 20
- Ansaugluftgehäuse Deckel: 20a
- Ansaugluftgehäuse Boden: 20b
- Kühlluftgehäuse: 21
- elektronische Steuerung: 22
- Luftfilter: 23
- Drosselklappenstutzen: 24
- Abgassensor: 25
- Kraftstofftank: 26
- Ansaugluftstrom: 27
- Kühlluftstrom: 28
- Polrad/Lüfterrad: 29
- Elektronisches Steuergerät: 30
- Magneteinspritzventil: 31
- Ansaugtrakt: 32
- Kraftstoff-Rücklaufleitung: 34
- Druckregler: 35
- Ansaugluftstrom: 36
- Kühlluftgehäuse: 37
- Seite: 38

## Patentansprüche

1. Handgeführtes Arbeitsgerät, insbesondere eine Motorkettensäge (100), Trennschleifer, Freischneidegerät o. dgl., mit einem Verbrennungsmotor, vorzugsweise einem Zweitaktmotor, mit elektronischer Direkteinspritzung des Kraftstoffs, das ein auf der Kurbelwelle angeordnetes Kühlgebläse und im Bereich des Zylinders (15) eine Kühlluftführung, die ein Durchströmen entland der Kurbelwellenachse bewirkt, aufweist,
dadurch gekennzeichnet,
daß am Zylinder (15) eine Schottwand (19) verläuft, die das angrenzende Ansaugluftgehäuse (20) mit dem Ansaugtrakt (18) von der Kühlluftführung trennt, und daß ein Kraftstoffeinspritzventil (17) oberhalb des Einlaßkanales des Zylinders (15a) die Schottwand (19) durchdringend angeordnet ist, daß das Ansaugluftgehäuse (20) die Kraftstoffzufuhr und/oder -abführung für das elektronisch gesteuerte Kraftstoffeinspritzventil (17) aufweist, und daß die Kraftstoffpumpe und der Druckregler (35) der Kraftstoffeinspritzanlage im Kraftstofftank (26), der im Grundgehäuse (11) integriert ist, oder außen am Krafstofftank (26) im Ansaugluftstrom (27), oder im Kühlluftstrom (28) angeordnet sind.

2. Handgeführtes Arbeitsgerät nach Anspruch 1,
dadurch gekennzeichnet,
daß das Kraftstoffeinspritzventil (17) mit Neigung zum Zylinderkopf hin am Zylinder (15) angeordnet ist.

3. Handgeführtes Arbeitsgerät nach Anspruch 1 oder 2,
dadurch gekennzeichnet,
daß der Einspritzkanal (25) des Kraftstoffeinspritzventils (17) der Seite mit der Abgasauslaßöffnung im Zylinder (15b) gegenüberliegend und oberhalb des Einlaßkanals im Zylinder (15a) angeordnet ist.

4. Handgeführtes Arbeitsgerät nach einem der Ansprüche 1 bis 3,
dadurch gekennzeichnet,
daß der Ansaugtrakt (18) zur Aufnahme der Kraftstoffzufuhr und/oder -abführung für das elektronisch gesteuerte Kraftstoffeinspritzventil (17) dient.

5. Handgeführtes Arbeitsgerät nach einem der Ansprüche 1 bis 4,
dadurch gekennzeichnet,
daß der Ansaugtrakt (18) einen Luftfilter (23) und/oder eine Luftführungsstrecke mit einer Anordnung zur Kühlung von Kraftstoff aufweist.

6. Handgeführtes Arbeitsgerät nach einem der Ansprüche 1 bis 5,
dadurch gekennzeichnet,
daß das elektronisch gesteuerte Kraftstoffeinspritzventil in das Ansaugluftgehäuse (20) hineinragt und im Bereich der Schottwand (19) mit einem Dichtelement versehen ist.

7. Handgeführtes Arbeitsgerät nach einem der Ansprüche 1 bis 6,
dadurch gekennzeichnet,
daß die Schottwand (19) im Bereich des Durchtritts des Kraftstoffeinspritzventils mit Wölbung ausgeprägt ist.

8. Handgeführtes Arbeitsgerät nach einem der Ansprüche 1 bis 7,
dadurch gekennzeichnet,
daß das Ansaugluftgehäuse (20) aus einem Boden (20b) und einem Deckel (20a) mit der elektronischen Steuerung (22, 30)besteht, die mittels eines Steckersystems mit dem Kabelbaum der Steuerelemente mit dem Boden (20b) verbunden ist.

9. Handgeführtes Arbeitsgerät nach einem der Ansprüche 1 bis 8,
dadurch gekennzeichnet,
daß das Ansaugluftgehäuse (20) die Schottwand (19) ausweist.

10. Handgeführtes Arbeitsgerät nach einem der Ansprüche 1 bis 9,
dadurch gekennzeichnet,
daß das Ansaugluftgehäuse (20) innen die Steuerleitung für das elektronisch gesteuerte Kraftstoffeinspritzventil (17) aufweist.

11. Handgeführtes Arbeitsgerät nach einem der Ansprüche 1 bis 10,
dadurch gekennzeichnet,
daß der Ansaugtrakt (18) zur Aufnahme der Steuerleitung für das elektronisch gesteuerte Kraftstoffeinspritzventil (17) dient.

12. Handgeführtes Arbeitsgerät nach einem der Ansprüche 1 bis 11,
dadurch gekennzeichnet,
daß der Drosselklappenstutzen zur Aufnahme eines Ansauglufttemperatursensor ausgebildet ist.

13. Handgeführtes Arbeitsgerät nach einem der Ansprüche 1 bis 12,
dadurch gekennzeichnet,
daß der Deckel (20b) die elektronische Steuerung aufweist.

14. Handgeführtes Arbeitsgerät nach einem der Ansprüche 1 bis 13,
dadurch gekennzeichnet,
daß die Energieversorgung der elektronischen Steuereinheit (22) im Kühlluftgehäuse (21) angeordnet ist.

15. Handgeführtes Arbeitsgerät nach einem der Ansprüche 1 bis 14,
dadurch gekennzeichnet,
daß die Kraftstoffpumpe auf der Kraftabtriebsseite angeordnet ist.

16. Handgeführtes Arbeitsgerät nach einem der Ansprüche 1 bis 15,
dadurch gekennzeichnet,
daß die Kraftstoffpumpe in das Ansaugluftgehäuse (20) hineinragend ausgebildet ist.

17. Handgeführtes Arbeitsgerät nach einem der Ansprüche 1 bis 16,
dadurch gekennzeichnet,
daß ein Temperatursensor für den Zylinder (15) und/oder für das Kühlgehäuse angeordnet ist.

18. Handgeführtes Arbeitsgerät nach einem der Ansprüche 1 bis 17,
dadurch gekennzeichnet,
daß ein Sensor zur Kurbelwinkelerfassung im Kühlluftstrom (28) angeordnet ist.

19. Handgeführtes Arbeitsgerät nach einem der Ansprüche 1 bis 18,
dadurch gekennzeichnet,
daß ein Sensor (25) zur Erfassung der Abgastemperatur im Abgasstrom angeordnet ist.

## Claims

1. A hand-operated tool, especially a motor chain saw (100), a parting-off grinder, a brush saw or the like, with an internal combustion engine, preferably a two cycle engine, with electronic direct injection of the fuel, which has a cooling fan placed on the crankshaft and, in the area of the cylinder (15), a cooling air guide which causes a direct flow along the crankshaft axis,
characterized in
that a partition wall (19), which separates the adjacent intake air housing (20) with the intake duct (18) from the cooling air guide, runs on the cylinder (15) and that a fuel injection valve (17) is placed above the admission port of the cylinder (15a) and penetrates the partition wall (19), that the intake air housing (20) shows the fuel supply and/or discharge for the electronicallyy controlled fuel injection valve (17) and that the fuel pump and the pressure controller (35) of the fuel injection installation are placed in the fuel tank (26), which is integrated in the basic housing (11), or on the outside on the fuel tank (26) in the intake airflow (27) or in the cooling airflow (28).

2. A hand-operated tool according to claim 1,
characterized in
that the fuel injection valve (17) is placed on the cylinder (15) with an inclination to the cylinder head.

3. A hand-operated tool according to claim 1 or 2,
characterized in
that the injection conduit (25) of the fuel injection valve (17) is placed opposite the side with the exhaust gas opening in the cylinder (15b) and above the intake port in the cylinder (15a).

4. A hand-operated tool according to one of the claims 1 to 3,
characterized in
that the intake duct (18) serves for receiving the fuel supply and/or discharge for the electronically controlled fuel injection valve (17).

5. A hand-operated tool according to one of the claims 1 to 4,
characterized in
that the intake duct (18) has an air filter (23) and/or an air guiding way with a device for cooling fuel.

6. A hand-operated tool according to one of the claims 1 to 5,
characterized in
that the electronically controlled fuel injection valve penetrates into the intake air housing (20) and is provided with a sealing element in the area of the partition wall (19).

7. A hand-operated tool according to one of the claims 1 to 6,
characterized in
that the partition wall (19) is marked with a curvature in the area of the passage of the fuel injection valve.

8. A hand-operated tool according to one of the claims 1 to 7,
characterized in
that the intake air housing (20) comprises a bottom (20a) and a cover (20a) with the electronic control (22, 30) which is connected by means of a connector system with the cable form of the controlling elements to the bottom (20b).

9. A hand-operated tool according to one of the claims 1 to 8,
characterized in
that the intake air housing (20) shows the partition wall (19).

10. A hand-operated tool according to one of the claims I to 9,
characterized in
that the intake air housing (20) has inside the control line for the electronically controlled fuel injection valve (17).

11. A hand-operated tool according to one of the claims 1 to 10,
characterized in
that
the intake duct (18) serves for receiving the control line for the electronically controlled fuel injection valve (17).

12. A hand-operated tool according to one of the claims 1 to 11,
characterized in
that the throttle valve muff is configured for receiving an intake air temperature sensor.

13. A hand-operated tool according to one of the claims 1 to 12,
characterized in
that the cover (20b) shows the electronic control.

14. A hand-operated tool according to one of the claims 1 to 13,
characterized in
that the energy supply of the electronic control unit (27) is placed in the cooling air housing (21).

15. A hand-operated tool according to one of the claims 1 to 14,
characterized in
that the fuel pump is placed on the drive side.

16. A hand-operated tool according to one of the claims 1 to 15,
characterized in
that the fuel pump is configured projecting into the intake air housing (20).

17. A hand-operated tool according to one of the claims 1 to 16,
characterized in
that a temperature sensor is placed for the cylinder (15) and/or for the cooling housing.

18. A hand-operated tool according to one of the claims 1 to 17,
characterized in
that a sensor for detecting the crank angle is placed in the cooling airflow (28).

19. A hand-operated tool according to one of the claims 1 to 18,
characterized in
that a sensor (25) for detecting the exhaust gas temperature is placed in the exhaust gas flow.

## Revendications

1. Outil commandé à la main, en particulier tronçonneuse à chaîne (100), tronçonneuse à meule, débroussailleuse ou équivalent, avec un moteur à combustion interne, de préférence un moteur à deux temps, avec injection électronique directe du carburant, qui présente une soufflante de refroidissement placée sur l'arbre-manivelle et, dans la zone du cylindre (15), un guidage d'air de refroidissement qui cause un passage le long de l'axe de l'arbre-manivelle,
caractérisé en ce
qu'une cloison, qui sépare le boîtier de l'air d'aspiration adjacent (20) avec le conduit d'aspiration (18) du guidage de l'air de refroidissement, se trouve sur le cylindre (15) et qu'une soupape d'injection de carburant (17) est placée au-dessus du canal d'admission du cylindre (15a) en traversant la cloison (19), que le boîtier de l'air d'aspiration (20) présente l'alimentation de carburant et/ou l'évacuation de carburant pour la soupape d'injection de carburant commandée électroniquement (17) et que la pompe de carburant et le régulateur de pression (35) de l'installation d'injection de carburant sont placés dans le réservoir de carburant (26) qui est intégré au boîtier de base (11) ou à l'extérieur sur le réservoir de carburant (26) dans le flux d'air d'aspiration (27) ou dans le flux d'air de refroidissement (28).

2. Outil commandé à la main selon la revendication 1,
caractérisé en ce
que la soupape d'injection du carburant (17) est placée sur le cylindre (15) avec une inclinaison vers la tête de cylindre.

3. Outil commandé à la main selon la revendication 1 ou 2,
caractérisé en ce
que le conduit d'injection (25) de la soupape d'injection du carburant (17) est placé en face du côté avec l'ouverture de décharge du gaz d'échappement dans le cylindre (15b) et au-dessus du conduit d'admission dans le cylindre (15a).

4. Outil commandé à la main selon l'une des revendications 1 à 3,
caractérisé en ce
que le passage d'aspiration (18) sert à loger l'alimentation en carburant et/ou l'évacuation pour la soupape d'injection de carburant commandée électroniquement (17).

5. Outil commandé à la main selon l'une des revendications 1 à 4,
caractérisé en ce
que le conduit d'injection a un filtre à air (23) et/ou un trajet de guidage d'air avec un dispositif pour refroidir le carburant.

6. Outil commandé à la main selon l'une des revendications 1 à 5,
caractérisé en ce
que la soupape d'injection de carburant commandée électroniquement fait saillie dans le boîtier de l'air d'aspiration et est pourvue d'un élément d'étanchéité dans la zone de la cloison (19).

7. Outil commandé à la main selon l'une des revendications 1 à 6,
caractérisé en ce
que la cloison (19) est marquée d'une voussure dans la zone du passage de la soupape d'injection de carburant.

8. Outil commandé à la main selon l'une des revendications 1 à 7,
caractérisé en ce
que le boîtier de l'air d'aspiration (20) est constitué par un fond (20b) et un couvercle (20a) avec la commande électronique (22, 30) qui est reliée au fond (20b) au moyen d'un système de connecteur au faisceau de câbles des éléments de commande.

9. Outil commandé à la main selon l'une des revendications 1 à 8,
caractérisé en ce
que le boîtier de l'air d'aspiration (20) présente la cloison (19).

10. Outil commandé à la main selon l'une des revendications 1 à 9,
caractérisé en ce
que le boîtier de l'air d'aspiration (20) présente, à l'intérieur, la conduite de commande pour la soupape d'injection de carburant commandée électroniquement (17).

11. Outil commandé à la main selon l'une des revendications 1 à 10,
caractérisé en ce
que le conduit d'aspiration (18) sert au logement de la conduite de commande pour la soupape d'injection de carburant commandée électroniquement (17).

12. Outil commandé à la main selon l'une des revendications 1 à 12,
caractérisé en ce
que la tubulure de soupape d'étranglement est configurée pour loger un capteur de température de l'air d'aspiration.

13. Outil commandé à la main selon l'une des revendications 1 à 12,
caractérisé en ce
que le couvercle (20b) présente la commande électronique.

14. Outil commandé à la main selon l'une des revendications 1 à 13,
caractérisé en ce
que l'alimentation en énergie de l'unité de commande électronique (22) est placée dans le boîtier de l'air de refroidissement (21).

15. Outil commandé à la main selon l'une des revendications 1 à 14,
caractérisé en ce
que la pompe de carburant est placée sur le côté sortie de la puissance.

16. Outil commandé à la main selon l'une des revendications 1 à 15,
caractérisé en ce
que la pompe de carburant est configurée en faisant saillie dans le boîtier de l'air d'aspiration (20).

17. Outil commandé à la main selon l'une des revendications 1 à 16,
caractérisé en ce
qu'un détecteur de température est placé pour le cylindre (15) et/ou pour le boîtier de refroidissement.

18. Outil commandé à la main selon l'une des revendications 1 à 17,
caractérisé en ce
qu'un capteur pour la détection de l'angle de vilebrequin est placé dans le flux d'air de refroidissement (28).

19. Outil commandé à la main selon l'une des revendications 1 à 18,
caractérisé en ce
qu'un capteur (25) pour la détection de la température du gaz d'échappement est placé dans le flux de gaz d'échappement.
